# FASCICULE DE BREVET EUROPEEN

(11) **EP 3 879 354 B1**
(45) Date de publication et mention de la délivrance du brevet: **30.07.2025**
(21) Numéro de dépôt: 20161893.1
(22) Date de dépôt: 09.03.2020
(51) Int. Cl.: G04B 5/16

(54) **MASSE DE REMONTAGE OSCILLANTE MUNIE D'UN ELEMENT DECORATIF POUR MOUVEMENT AUTOMATIQUE DE PIÈCE D'HORLOGERIE**
AUFZIEHSCHWUNGMASSE FÜR EIN AUTOMATISCHES UHRWERK, DIE MIT EINEM SCHMUCKELEMENT AUSGESTATTET IST
OSCILLATING WINDING MASS PROVIDED WITH A DECORATIVE ELEMENT FOR AUTOMATIC MOVEMENT OF A TIMEPIECE

(43) Date de publication de la demande: 15.09.2021
(73) Titulaire: The Swatch Group Research and Development Ltd, 2074 Marin (CH)
(72) Inventeur: OBERSON, Loïc, CH-1110 Morges (CH)
(74) Mandataire: ICB SA

(56) Documents cités:
- EP-A1- 1 918 789
- EP-A1- 2 551 731
- WO-A1-2014/114379
- CH-A- 288 208
- CH-A1- 712 108
- CH-A2- 703 577
- CN-U- 202 472 252
- FR-A1- 2 312 809

## Description

### Domaine de l'invention

La présente invention concerne une masse de remontage oscillante munie d'un élément décoratif pour un mouvement d'une pièce d'horlogerie à mouvement automatique. Plus particulièrement, l'invention concerne une telle masse de remontage destinée à équiper une montre-bracelet comportant un fond transparent.

### Arrière-plan de l'invention

On connait déjà des montres bracelets présentant des boîtes à fond transparent pour permettre l'observation de leur mouvement. Toutefois, lorsque ces montres comportent un mouvement à remontage automatique, la masse de remontage oscillante cache une partie mouvement.

En outre, l'esthétique de telles masses oscillantes n'est pas toujours agréable, même s'il est possible de graver le matériau formant la masse oscillante pour la rendre plus attrayante. On peut, par exemple, graver un élément décoratif, tel un logo représentant la marque de la montre. Mais ce logo n'est en général pas assez voyant pour que le résultat soit esthétiquement probant. En outre, une simple coloration du logo ne suffit pas à rendre la masse plus esthétique, sans compter que la couleur peut se dégrader au fil du temps. De plus, l'observation du mouvement est toujours tronquée par la présence de la masse de remontage oscillante, qui empêche une observation confortable du mouvement.

Le document EP1918789A1 divulgue, à la figure 6, une masse oscillante comprend une masse oscillante primaire solidaire d'un axe moteur et au moins une masse oscillante secondaire mobile par rapport à la masse primaire pour provoquer l'impulsion initiale. La masse secondaire est constituée par une pièce assemblée depuis l'extérieur à la masse primaire, en étant apte à avoir un débattement entre deux butées d'un moyen de guidage situé à la périphérie de la masse primaire.

Le document EP2551731A1 divulgue une masse oscillante destinée à être pivotée sur l'extérieur d'un mouvement d'horlogerie et comportant un cadre annulaire ou en forme de secteur annulaire et une partie centrale décorative, constituant un balourd de la masse oscillante.

### Résumé de l'invention

La présente invention a pour but de remédier aux inconvénients de l'art antérieur en proposant une masse de remontage oscillante pour pièce d'horlogerie comportant un élément décoratif particulier. L'élément décoratif permet notamment de discerner le mouvement.

A cet effet, l'invention a pour objet une masse de remontage oscillante d'un mouvement d'une pièce d'horlogerie, ladite masse étant définie dans la revendication indépendante 1.

Grâce à cette nouvelle structure de masse de remontage, un élément décoratif est maintenu par l'élément principal de la masse de remontage en partie dans la masse de l'élément principal. Ainsi, la masse de remontage a un rendu esthétique plus attrayant qu'une masse de remontage classique connue de l'état de l'art. En effet, l'élément décoratif, qui peut représenter un logo ou un sigle d'une marque, donne plus de cachet à la masse de remontage et donc à la pièce d'horlogerie.

Selon un mode de réalisation particulier de l'invention, l'élément principal comprenant deux parties superposées assemblées l'une à l'autre, l'élément décoratif est maintenu par l'extrémité entre les parties superposées de l'élément principal.

Selon un mode de réalisation particulier de l'invention, l'élément principal est monobloc.

Selon un mode de réalisation particulier de l'invention, l'élément principal comprend du métal amorphe ou au moins partiellement amorphe, de préférence en totalité.

Selon un mode de réalisation particulier de l'invention, l'élément décoratif comprend du métal amorphe ou au moins partiellement amorphe, de préférence en totalité.

Selon un mode de réalisation particulier de l'invention, l'élément décoratif comprend de la mousse métallique.

Selon un mode de réalisation particulier de l'invention, la partie pesante comprend du métal amorphe ou au moins partiellement amorphe de haute densité, de préférence en totalité.

Selon un mode de réalisation particulier de l'invention, la partie pesante est un insert surmoulé dans l'élément principal.

Selon un mode de réalisation particulier de l'invention, l'élément principal a une forme d'anneau.

Selon un mode de réalisation particulier de l'invention, l'élément décoratif comprend une deuxième extrémité maintenue entre les deux parties.

Selon un mode de réalisation particulier de l'invention, l'élément décoratif traverse au moins partiellement l'anneau.

L'invention se rapporte encore à une pièce d'horlogerie comportant une boîte formée d'une carrure fermée par une glace et un fond au moins partiellement transparent et dans laquelle est logé un mouvement d'horlogerie à remontage automatique, ledit mouvement étant équipé d'une masse de remontage oscillante selon l'invention.

L'invention se rapporte aussi à un procédé de fabrication tel que défini dans la revendication 14.

Selon un mode de réalisation particulier de l'invention, le procédé comprend une étape dans laquelle on forme une mousse métallique pour obtenir l'élément décoratif, l'élément décoratif étant en métal amorphe ou au moins partiellement amorphe.

Selon un mode de réalisation particulier de l'invention, le procédé comprend une étape de formation dans laquelle on forme une plaque métallique munie d'un motif ouvert pour obtenir l'élément décoratif, l'élément décoratif étant en métal amorphe ou au moins partiellement amorphe.

Selon un mode de réalisation particulier de l'invention, les deux parties de l'élément principal et l'élément décoratif sont assemblées par un procédé de thermoformage à chaud de type « hot-forming », ou par surmoulage.

### Description sommaire des dessins

D'autres détails de l'invention apparaîtront plus clairement à la lecture de la description qui suit, faite en référence aux dessins annexés dans lesquels :
- la figure 1 est une vue en perspective d'un mode de réalisation d'une masse de remontage oscillante selon l'invention ; et
- la figure 2 est une vue en perspective d'une partie de l'élément principal et de l'élément décoratif d'une masse de remontage oscillante selon l'invention.

### Description détaillée d'un mode de réalisation préféré

On a représenté sur la figure 1 un premier mode de réalisation d'une masse de remontage oscillante selon l'invention, désignée par la référence générale 1. Cette masse 1 est destinée à équiper classiquement le mouvement à remontage automatique d'une pièce d'horlogerie, la pièce comportant notamment une boîte formée d'une carrure fermée par une glace et un fond au moins partiellement transparent pour rendre visible le mouvement depuis le fond, et qui ne sont pas représentés sur les figures.

La masse de remontage 1 comprend un élément principal 2 conférant la forme générale de la masse de remontage oscillante 1. L'élément principal 2 est formé d'un anneau. L'élément principal 2 comporte une ouverture traversante 9 formée par l'anneau.

L'élément principal 2 comprend un premier matériau, de préférence en totalité. Le premier matériau est du métal amorphe ou au moins du métal partiellement amorphe, car il permet d'utiliser un procédé de thermoformage à chaud de type « hot-forming ».

L'élément principal 2 est relié au mécanisme du mouvement 5 par un axe autour duquel il peut tourner. A cette fin, il comprend une attache de fixation 6 sur le mouvement, qui est par exemple formée d'un petit anneau agencé dans l'ouverture 9 de l'anneau de l'élément principal 2. L'attache 6 est ainsi composée de la même matière que l'élément principal et est agencée dans le même plan. Grâce à l'attache 6, la masse de remontage peut effectuer un mouvement circulaire autour de l'axe, lorsqu'il oscille.

Une partie de la masse de remontage forme une partie pesante permettant l'oscillation de la masse en réponse au mouvement de la pièce d'horlogerie et à la force de pesanteur. La partie pesante comprend un deuxième matériau d'une densité supérieure à 10, de préférence supérieure ou égale à 20. Par exemple, le troisième matériau comprend du tungstène ou un alliage de tungstène d'une densité sensiblement égale à 20, de préférence en totalité. La partie pesante est par exemple un insert surmoulé dans l'élément principal.

Selon l'invention, l'élément principal 2 comprend deux parties 4, 5 superposées assemblées l'une à l'autre. La partie supérieure 4 et la partie inférieure 5 ont ici des formes identiques. En position séparée, l'anneau est coupé dans le plan. Autrement dit, chaque partie 4, 5 a une forme d'anneau plat sensiblement identique, dont l'épaisseur est inférieure à l'épaisseur totale de l'anneau, de préférence sensiblement égale à la moitié.

En outre, la masse de remontage 1 comprend un élément décoratif 3, par exemple un logo ou un sigle, l'élément décoratif 3 étant fixé à l'élément principal 2 de la masse 1. L'élément décoratif 3 est ici un logo en forme d'ancre ayant un segment sensiblement droit 7 et un segment courbe 8, le segment droit 7 étant relié au segment courbe 8 en son milieu, du côté interne de la courbure.

L'élément décoratif 3 est maintenu par au moins une extrémité 11, 12 entre les parties superposées de l'élément principal. Ainsi, les extrémités 11, 12 sont imbriquées dans la matière de l'élément principal 2. Dans l'exemple des figures 1 et 2, l'élément décoratif est maintenu par l'extrémité 11 du segment droit 7 et par le côté externe 12 du segment courbe 8. Lorsque les deux parties 4, 5 sont assemblées, elles viennent en appui sur les extrémités 11, 12 de l'élément décoratif. L'assemblage est effectué par exemple par un procédé de surmoulage, ou par un procédé de thermoformage à chaud de type « hot-forming ». De préférence, les extrémités 11, 12 de l'élément décoratif 3 sont noyées dans la matière de l'élément principal 2. Avantageusement, l'élément décoratif 3 est plat pour permettre aux deux parties 4, 5 de s'assembler plus facilement.

L'élément décoratif 3 a ici une longueur supérieure au diamètre de l'ouverture 9 afin de pouvoir est fixée à l'élément principal par ses deux extrémités 11, 12. Ainsi, l'élément décoratif 3 traverse au moins partiellement l'anneau. L'élément décoratif 3 a de préférence une largeur inférieure à celle de l'ouverture 9 pour faciliter la vision à travers la masse de remontage.

L'élément décoratif 3 est formé d'un troisième matériau, de préférence en totalité. Le troisième matériau est par exemple du métal amorphe ou du métal partiellement amorphe.

Pour réaliser la masse de remontage 1, le procédé réalisation comprend une première étape de fabrication d'un élément principal 2 de la masse 1 en deux parties 4, 5 superposables.

Le procédé comprend une deuxième étape de fabrication d'un élément décoratif, par exemple un logo ou un sigle.

De préférence, le matériau de l'élément décoratif 3 est structuré pour permettre la vision du mécanisme à travers l'élément décoratif 3. Pour cela, l'élément décoratif 3 est ajouré selon un motif prédéfini.

Dans un premier mode de réalisation, l'élément décoratif 3 est formé dans une tôle par découpe laser. Le motif ajouré est dessiné sur la tôle par le laser. La tôle est ensuite découpée pour obtenir la forme globale de l'élément décoratif 3.

En variante, on peut utiliser l'étampage ou l'usinage pour former l'élément décoratif.

Un deuxième mode de réalisation consiste à réaliser l'élément décoratif 3 dans une mousse métallique. Pour la réaliser, on forme un moule, par exemple en sel, le moule étant un négatif de la mousse que l'on souhaite réaliser. On utilise du métal amorphe, qui est infiltré ou injecté dans le moule. La mousse obtenue est ensuite sectionnée en plaques, qui sont découpées aux dimensions de l'élément décoratif.

Dans une troisième étape, les deux parties 4, 5 de l'élément principal 2 et l'élément décoratif 3 sont assemblées par un procédé de thermoformage à chaud de type « hot-forming ». L'élément décoratif 3 est disposé entre les deux parties 4, 5 de l'élément principal 2, puis l'ensemble est chauffé pour mouler les deux parties sur l'élément décoratif 3. Ce type de réalisation peut se faire grâce au matériau en métal amorphe de l'élément principal 2 et/ou de l'élément décoratif 3. Ainsi, l'élément décoratif est maintenu entre les deux parties par au moins une extrémité, ici deux.

En variante de réalisation, on peut surmouler l'élément décoratif sur l'élément principal, ou bien surmouler l'élément principal sur l'élément décoratif. Ainsi, on obtient un élément principal formé d'une même matière, c'est-à-dire qui est monobloc.

L'invention porte également sur un deuxième mode de réalisation d'une masse de remontage automatique, non représentées sur les figures. La masse de remontage comprend un élément principal formé d'une même matière, et un élément décoratif identique à celui du premier mode de réalisation. Dans ce cas, la masse de remontage est semblable à celle du premier mode de réalisation, sauf que l'élément principal est monobloc et non en deux parties.

## Revendications

1. Masse de remontage oscillante (1) d'un mouvement d'une pièce d'horlogerie, ladite masse de remontage oscillante (1) étant destinée à être montée à rotation sur un axe du mouvement, ladite masse (1) comprenant un élément principal (2) conférant la forme générale de la masse de remontage oscillante (1), l'élément principal (2) comportant une attache (6) de fixation sur le mouvement et une partie pesante permettant l'oscillation de la masse (1) en réponse au mouvement de la pièce d'horlogerie et à la force de pesanteur, la masse de remontage oscillante (1) comportant également un élément décoratif (3), par exemple un logo ou un sigle, l'élément décoratif (3) étant fixé à l'élément principal (2) par au moins une extrémité (11) imbriquée dans la matière de l'élément principal (2), l'élément principal (2) comprenant une ouverture traversante (9), l'élément décoratif (3) étant agencé au moins en partie dans ladite ouverture (9).

2. Masse de remontage (1) selon la revendication 1, **caractérisée en ce que** l'élément principal (2) comprenant deux parties (4, 5) superposées assemblées l'une à l'autre, l'élément décoratif (3) est maintenu par l'extrémité (11) entre les parties (4, 5) superposées de l'élément principal (2).

3. Masse de remontage selon la revendication 1, **caractérisée en ce que** l'élément principal est monobloc.

4. Masse de remontage (1) selon l'une, quelconque, des revendications précédentes, **caractérisée en ce que** l'élément principal (2) comprend du métal amorphe ou au moins partiellement amorphe, de préférence en totalité.

5. Masse de remontage (1) selon l'une, quelconque, des revendications précédentes, **caractérisée en ce que** l'élément décoratif (3) comprend du métal amorphe ou au moins partiellement amorphe, de préférence en totalité.

6. Masse de remontage (1) selon l'une, quelconque, des revendications précédentes, **caractérisée en ce que** l'élément décoratif (3) comprend de la mousse métallique.

7. Masse de remontage (1) selon l'une, quelconque, des revendications précédentes, **caractérisée en ce que** l'élément décoratif (3) comprend un motif ajouré.

8. Masse de remontage (1) selon l'une, quelconque, des revendications précédentes, **caractérisée en ce que** la partie pesante comprend du métal amorphe ou au moins partiellement amorphe de haute densité, de préférence en totalité.

9. Masse de remontage (1) selon l'une, quelconque, des revendications précédentes, **caractérisée en ce que** la partie pesante est un insert surmoulé dans l'élément principal (2).

10. Masse de remontage (1) selon l'une, quelconque, des revendications précédentes, **caractérisée en ce que** l'élément principal (2) a une forme d'anneau.

11. Masse de remontage (1) selon la revendication 2 et l'une, quelconque, des revendications précédentes, **caractérisée en ce que** l'élément décoratif (3) comprend une deuxième extrémité (12) maintenue entre les deux parties (4, 5).

12. Masse de remontage (1) selon la revendication 10 et l'une, quelconque, des revendications précédentes, **caractérisée en ce que** l'élément décoratif (3) traverse au moins partiellement l'anneau.

13. Pièce d'horlogerie comportant une boîte formée d'une carrure fermée par une glace et un fond au moins partiellement transparent et dans laquelle est logé un mouvement d'horlogerie à remontage automatique, **caractérisée en ce que** ledit mouvement est équipé d'une masse de remontage oscillante (1) selon l'une, quelconque, des revendications précédentes.

14. Procédé de fabrication d'une masse de remontage oscillante selon l'une des revendications 1, 2 ou 4 à 12, le procédé comprenant une première étape de fabrication dudit élément principal (2) de la masse (1) en deux parties (4, 5) superposables, une deuxième étape de fabrication dudit élément décoratif (3), par exemple un logo ou un sigle, et une troisième étape d'assemblage de l'élément principal (2) et de l'élément décoratif (3), l'élément décoratif (2) étant maintenu entre les deux parties (4, 5) par au moins une extrémité (11).

15. Procédé selon la revendication 14, **caractérisée en ce que** le procédé comprend une étape dans laquelle on forme une mousse métallique pour obtenir l'élément décoratif (3), l'élément décoratif (3) étant en métal amorphe ou au moins partiellement amorphe.

16. Procédé selon la revendication 14, **caractérisée en ce que** le procédé comprend une étape de formation dans laquelle on forme une plaque métallique munie d'un motif ouvert pour obtenir l'élément décoratif (3), l'élément décoratif (3) étant en métal amorphe ou au moins partiellement amorphe.

17. Procédé selon la revendication 14, **caractérisée en ce que** les deux parties (4, 5) de l'élément principal (2) et l'élément décoratif (3) sont assemblées par un procédé de thermoformage à chaud de type « hot-forming » ou par surmoulage.

## Patentansprüche

1. Schwungmassenanordnung (1) für ein Zeitmesser-Uhrwerk, die Schwungmassenanordnung (1) dazu konstruiert ist, drehbar auf einer Uhrwerkachse montiert zu werden, die Anordnung (1) umfassend ein Hauptelement (2), das der Schwungmassenanordnung (1) ihre allgemeine Form verleiht, das Hauptelement (2) umfassend ein Befestigungsohr (6) an dem Uhrwerk und ein gewichtetes Teil, das der Anordnung (1) ermöglicht, in Reaktion auf das Uhrwerk des Zeitmessers und auf die Schwerkraft zu schwingen, wobei die Schwungmassenanordnung (1) auch ein Schmuckelement (3), beispielsweise ein Logo oder ein Akronym, umfasst, das Schmuckelement (3) an dem Hauptelement (2) durch wenigstens einen in das Material des Hauptelements (2) eingebetteten Endabschnitt (11) befestigt ist, das Hauptelement (2) eine durchgehende Öffnung (9) umfasst, das Schmuckelement (3) mindestens teilweise in der besagten Öffnung (9) angeordnet ist.

2. Massenanordnung (1) nach Anspruch 1, **dadurch gekennzeichnet, dass** das Hauptelement (2) zwei übereinanderliegende, miteinander verbundene Teile (4, 5) umfasst, das Schmuckelement (3) durch das Ende (11) zwischen den übereinanderliegenden Teilen (4, 5) des Hauptelements (2) gehalten wird.

3. Massenanordnung nach Anspruch 1, **dadurch gekennzeichnet, dass** das Hauptelement aus einem Stück gefertigt ist.

4. Massenanordnung (1) nach einem der vorstehenden Ansprüche, **dadurch gekennzeichnet, dass** das Hauptelement (2) amorphes oder wenigstens teilweise amorphes Metall, bevorzugt in seiner Gesamtheit, umfasst.

5. Massenanordnung 3(1) nach einem der vorstehenden Ansprüche, **dadurch gekennzeichnet, dass** das Schmuckelement () amorphes oder wenigstens teilweise amorphes Metall, bevorzugt in seiner Gesamtheit, umfasst.

6. Massenanordnung (1) nach einem der vorstehenden Ansprüche, **dadurch gekennzeichnet, dass** das dekorative Element (3) einen Metallschaum umfasst.

7. Massenanordnung (1) nach einem der vorstehenden Ansprüche, **dadurch gekennzeichnet, dass** das dekorative Element (3) ein durchbrochenes Muster aufweist.

8. Massenanordnung (1) nach einem der vorstehenden Ansprüche, **dadurch gekennzeichnet, dass** das gewichtete Teil amorphes oder wenigstens teilweise amorphes Metall hoher Dichte, bevorzugt in seiner Gesamtheit, umfasst.

9. Massenanordnung (1) nach einem der vorstehenden Ansprüche, **dadurch gekennzeichnet, dass** das gewichtete Teil ein in das Hauptelement (2) eingeformter Einsatz ist.

10. Massenanordnung (1) nach einem der vorstehenden Ansprüche, **dadurch gekennzeichnet, dass** das Hauptelement (2) die Form eines Rings aufweist.

11. Massenanordnung (1) nach einem der vorstehenden Ansprüche, **dadurch gekennzeichnet, dass** das Schmuckelement (3) ein zweites Ende (12) aufweist, das zwischen den zwei Teilen (4, 5) gehalten wird.

12. Massenanordnung (1) nach Anspruch 10 und einem der vorstehenden Ansprüche, **dadurch gekennzeichnet, dass** das Schmuckelement (3) wenigstens teilweise durch den Ring verläuft.

13. Zeitmesser, umfassend ein Gehäuse, das durch ein mit einem Glas verschlossenes Mittelteil und einen wenigstens teilweise transparenten Boden gebildet ist, in den ein Uhrentechnik-Uhrwerk mit Automatikaufzug eingepasst ist, **dadurch gekennzeichnet, dass** das Uhrwerk mit einer Schwungmassenanordnung (1) gemäß einem der vorstehenden Ansprüche ausgestattetist.

14. Verfahren für ein Herstellen einer Schwungmassenanordnung nach einem der Ansprüche 1, 2 oder 4 bis 12, das Verfahren umfassend einen ersten Schritt, in dem das Hauptelement (2) der Massenanordnung (1) in zwei übereinanderlegbaren Teilen (4, 5) hergestellt wird, einen zweiten Schritt, in dem das Schmuckelement (3), beispielsweise ein Logo oder ein Akronym, hergestellt wird, und einen dritten Schritt, in dem das Hauptelement (2) und das Schmuckelement (3) zusammengesetzt werden, das Schmuckelement (2) zwischen den zwei Teilen (4, 5) durch mindestens ein Ende (11) gehalten wird.

15. Verfahren nach Anspruch 14, **dadurch gekennzeichnet, dass** das Verfahren einen Schritt umfasst, in dem ein metallischer Schaum gebildet wird, um das Schmuckelement (3) zu erhalten, das Schmuckelement (3) aus amorphem oder wenigstens teilweise amorphem Metall hergestellt ist.

16. Verfahren nach Anspruch 14, **dadurch gekennzeichnet, dass** das Verfahren einen Formungsschritt umfasst, in dem eine Metallplatte mit einem offenen Muster geformt wird, um das Schmuckelement (3) zu erhalten, das Schmuckelement (3) aus amorphem oder wenigstens teilweise amorphem Metall hergestellt ist.

17. Verfahren nach Anspruch 14, **dadurch gekennzeichnet, dass** die zwei Teile (4, 5) des Hauptelements (2) und das Schmuckelement (3) durch ein Warmformverfahren oder durch Umspritzen zusammengefügt werden.

## Claims

1. An oscillating weight assembly (1) for a timepiece movement, said oscillating weight assembly (1) being designed to be rotatably mounted on a movement axis, said assembly (1) comprising a main element (2) conferring the overall form of the oscillating weight assembly (1) the main element (2) comprising an attachment lug (6) on the movement and a weighted part enabling the assembly to oscillate (1) in response to the movement of the timepiece and to the force of gravity, the oscillating weight assembly (1) also comprising a decorative element (3), for example a logo or an acronym, the decorative element (3) being attached to the main element (2) by at least one end (11) embedded in the material of the main element (2), the main element (2) comprising a through opening (9), the decorative element (3) being arranged at least partly in said opening (9).

2. The weight assembly (1) according to claim 1, **characterised in that** the main element (2) comprises two superimposed parts (4, 5) connected to each other, the decorative element (3) is held by the end (11) between the superimposed parts (4, 5) of the main element (2).

3. The weight assembly according to claim 1, **characterised in that** the main element is made in one piece.

4. The weight assembly (1) according to any of the preceding claims, **characterised in that** the main element (2) comprises amorphous or at least partially amorphous metal, preferably in its entirety.

5. The weight assembly (1) according to any of the preceding claims, **characterised in that** the decorative element (3) comprises amorphous or at least partially amorphous metal, preferably in its entirety.

6. The weight assembly (1) according to any of the preceding claims, **characterised in that** the decorative element (3) comprises a metallic foam.

7. The weight assembly (1) according to any of the preceding claims, **characterised in that** the decorative element (3) comprises a pierced pattern.

8. The weight assembly (1) according to any of the preceding claims, **characterised in that** the weighted part comprises amorphous or at least partially amorphous high-density metal, preferably in its entirety.

9. The weight assembly (1) according to any of the preceding claims, **characterised in that** the weighted part is an insert moulded in the main element (2).

10. The weight assembly (1) according to any of the preceding claims, **characterised in that** the main element (2) is in the form of a bow.

11. The weight assembly (1) according to any of the preceding claims, **characterised in that** the decorative element (3) comprises a second end (12) held between the two parts (4, 5).

12. The weight assembly (1) according to claim 10 and any of the preceding claims, **characterised in that** the decorative element (3) runs at least partially through the bow.

13. A timepiece comprising a case formed by a middle closed by a glass and an at least partially transparent back in which a self-winding horology movement is fitted, **characterised in that** said movement is equipped with an oscillating weight assembly (1) according to any one of the preceding claims.

14. A method for manufacturing an oscillating weight assembly according to any of claims 1, 2 or 4 to 12, the method comprising a first step in which said main element (2) of the weight assembly (1) is manufactured in two superimposable parts (4, 5), a second step in which said decorative element (3), for example a logo or an acronym, is manufactured, and a third step in which the main element (2) and the decorative element (3) are assembled, the decorative element (2) being held between the two parts (4, 5) by at least one end (11).

15. The method according to claim 14, **characterised in that** the method comprises a step in which a metallic foam is formed in order to obtain the decorative element (3), the decorative element (3) being made of amorphous or at least partially amorphous metal.

16. The method according to claim 14, **characterised in that** the method comprises a forming step in which a metal plate with an open pattern is formed in order to obtain the decorative element (3), the decorative element (3) made of amorphous or at least partially amorphous metal.

17. The method according to claim 14, **characterised in that** the two parts (4, 5) of the main element (2) and the decorative element (3) are assembled by a hot-forming method or by overmoulding.
